# EUROPÄISCHE PATENTSCHRIFT

(11) **EP 0 077 992 B1**
(45) Veröffentlichungstag und Bekanntmachung des Hinweises auf die Patenterteilung: **20.08.1986**
(21) Anmeldenummer: 82109627.8
(22) Anmeldetag: 19.10.1982
(51) Int. Cl.: B65B 1/46

(54) **Vorrichtung zur Kontrollwägung von Packungen**
Apparatus for check-weighing packages
Appareil pour contrôler la pesée d'emballages

(30) Priorität: 26.10.1981 DE 3142366
(43) Veröffentlichungstag der Anmeldung: 04.05.1983
(73) Patentinhaber: Joh. Jacobs & Co. GmbH, D-2800 Bremen 1 (DE)
(72) Erfinder: Hemm, Gerhard, D-2870 Delmenhorst (DE)
(74) Vertreter: Bolte, Erich, Dipl.-Ing.

## Beschreibung

Die Erfindung betrifft eine Vorrichtung zur Durchführung stichprobenartiger Kontrollwägungen gefüllter Packungen, insbesondere Kaffee-Packungen, die auf einem Förderer in fortlaufender Reihe transportiert werden, mit Einrichtungen zur Entnahme jeweils einer Prüfpackung aus dem Transportfluß, zum Aufsetzen derselben auf eine (Kontroll-)Waage und zum Rückführen der Prüfpackung in den Transportfluß nach der Wägung.

Bei der Herstellung von Verpackungen, bei denen der Inhalt nach Gewicht bestimmt wird, ist die möglichst genaue Einhaltung des Soll-Gewichts ein wichtiges Anliegen. Aufgrund einschlägiger Vorschriften ist es erforderlich, die Einhaltung des Soll-Gewichts durch stichprobenartige Kontrollwägung zu überwachen. Das Ergebnis dieser Kontrollwägungen führt dann zu erforderlichen Um-oder Einstellungen der Verpackungs- bzw. Füllmaschinen.

Die Kontrollwägungen sollen möglichst genau durchgeführt werden, damit die tatsächlichen Füllgewichte entsprechend nahe an das Soll-Gewicht herankommen. Zu diesem Zweck werden bei der Durchführung der Gewichtskontrolle Präzisionswaagen eingesetzt mit einem Toleranzbereich von ± 0,1 g.

Zur Mechanisierung derartiger Kontrollwägungen ist aus der DE-C-953 508 bereits eine Vorrichtung bekannt, die an Abfüllmaschinen Kontrollwägungen noch offener Packungen durchführt. Diese bekannte Vorrichtung ist speziell für noch offene Packungen konzipiert, indem sie eine sich in einer horizontalen Ebene oberhalb der Packungen drehende Schwenkvorrichtung aufweist, die gegenüberliegende Greiferpaare zum Ergreifen oberer Ränder zweier gegenüberliegender Packungswandungen aufweist. Diese bekannte Vorrichtung ist zwischen einem Förderer, in dem die zu kontrollierenden Packungen mit Abstand voneinander transportiert werden, und einer Kontrollwaage angeordnet. Durch eine Schwenkbewegung der Schwenkeinrichtung um 180° erfolgt ein Abnehmen der zu prüfenden Packung vom Förderer und ein Aufsetzen auf die Kontrollwaage. Durch eine erneute 180°-Bewegung der Schwenkvorrichtung erfolgt nach der Kontrollwägung ein Wiederaufsetzen der kontrollierten Packung auf den Förderer. Zur Schonung der Kontroll-Pakkungen beim Herunternehmen und Zuführen zum Förderer bzw. zur Kontroll-Waage erfolgt zusätzlich zur Schwenkbewegung der Schwenkvorrichtung ein geringfügiges Anheben der Schwenkarme, und zwar jeweils vor Beginn des Verschwenkens.

Diese bekannte Vorrichtung ist aufgrund ihrer Greiforgane nur für Kontrollwägungen noch offener Packungen geeignet, kann also nur unmittelbar im Anschluß an eine Abfüllmaschine eingesetzt werden. Darüber hinaus ist es notwendig, für den Kontroll-Wiegevorgang den Förderer für die Packungen anzuhalten, damit die Greifer zuverlässig die. freien Ränder der offenen Packungen erfassen können und eine Rückführung der gewogenen Packung in die gleiche. durch die Entnahme derselben entstandene Lücke auf dem Förderer erfolgen kann. Dadurch ist eine kontinuierliche Weiterverarbeitung der Packungen, nämlich im vorliegenden Falle ein Verschließen derselben nicht möglich.

Der Erfindung liegt die Aufgabe zugrunde, eine Vorrichtung zu schaffen, mit der Kontrollwägungen bei geringem Aufwand unabhängig von persönlichen Einflußnahmen und ohne ein Anhalten des Förderers für die Packungen möglich sind.

Zur Lösung dieser Aufgabe ist die erfindungsgemäße Vorrichtung gekennzeichnet durch einen quer zur Förderrichtung (Pfeil) der Reihe der Packungen hin- und herbewegbaren Schieber mit Halteorganen (Klemmbacken), die zum Festhalten der Prüfpackung an deren gegenüberliegenden Seitenflächen anlegbar sind und zwischen denen bei nicht angelegten Halteorganen (Klemmbacken) die Packungen hindurchförderbar sind, sowie durch eine Einrichtung (Seitenführung, Druckbacke) zum Fixieren der auf die Prüfpackung folgenden Packung der Reihe bei laufendem Förderer.

Für die Entnahme und Rückführung der Prüfpackungen aus der bzw. in die Reihe der Packungen werden diese gemäß der Erfindung vorher angehalten, so daß die betreffende Prüfpackung frei ab- oder zurückgefördert werden kann. Zu diesem Zweck wird eine Packung innerhalb der Reihe mit Abstand vom Schieber fixiert, insbesondere durch Festklemmen, derart, daß die nachfolgenden auflaufenden Packungen angehalten werden. Die davorliegende Packung kann nunmehr erfaßt und quer abgefördert werden. Entsprechend wird vorgegangen, wenn die Prüfpackung in die Reihe zurückgegeben werden soll.

Der Schieber für die Entnahme und Rückführung der Prüfpackungen ist erfindungsgemäß in besonderer Weise ausgebildet, nämlich mit Haltebacken versehen, die bei Übernahme einer Prüfpackung an den Seitenflächen derselben anliegen. Der mit einem U-Halter ausgestattete Schieber befindet sich in der Ausgangsstellung stets im Bereich der Reihe der fortlaufend geförderten Packungen, und zwar derart, daß diese zwischen den mit entsprechendem Abstand voneinander liegenden Haltebacken hindurchgefördert werden. Wenn der Wägevorgang ausgelöst wird, werden die Haltebacken gegeneinander bewegt, wodurch die betreffende Prüfpackung erfaßt und sodann quer aus dem Förderstrom (Reihe der Packungen) herausgefördert wird.

Eine besondere Erfindung ist in den Maßnahmen zur Übergabe der Packung an die Waage und zur Rückgabe derselben zu sehen. Die Packungen werden zu diesem Zweck auf einen Zwischenhalter aufgesetzt, der plattenförmig ausgebildet ist und sich in der Ausgangsposition etwa in Höhe des Förderers für die Packungen erstreckt. Nach Freigabe der durch den Schieber auf den Zwischenhalter aufgesetzten Prüfpakkung erfolgt eine Abwärtsbewegung und eine damit vollzogene Übergabe der Prüfpackungen an die Waage. Während der Wägung hat die Prüfpackung den Zwischenhalter verlassen, um im Anschluß daran von diesem wieder übernommen und dem Zwischenhalter zugeführt zu werden. Die Waage bzw. ein Waagendeckel ist zu diesem Zweck mit nach oben gerichteten Tragstiften bzw. Tragbolzen versehen, auf die die Prüfpackung aufgesetzt wird. Der plattenförmige Zwischenhalter ist dabei mit Ausnehmungen (Bohrungen) versehen, durch die die Tragstifte unter Abheben der Prüfpackung hindurchtreten.

Die Erfindung ist in besonderer Weise in Verbindung mit der Herstellung von Packungen für Nahrungs- und Genußmittel geeignet, vor allem bei der Verpackung von Röstkaffee, da es hier auf eine besonders präzise Wägung ankommt.

Ein Ausführungsbeispiel der Erfindung wird nachfolgend anhand der Zeichnungen näher erläutert. Es zeigen :
Figur 1 ein Ausführungsbeispiel der Vorrichtung in schematischem Grundriß,
Figur 2 einen Querschnitt bzw. eine Queransicht der Vorrichtung gemäß Fig. 1 in Ausgangsstellung,
Figur 3 die Einzelheit gemäß Fig 2 nach Abschieben einer Prüfpackung,
Figur 4 eine Darstellung entsprechend Fig. 2 und 3 bei auf die Waage aufgesetzter Prüfpackung,
Figur 5 eine Einzelheit der Vorrichtung (Zwischenhalter für die Prüfpackung) im Grundriß.

Das dargestellte Ausführungsbeispiel bezieht sich auf die Behandlung von im wesentlichen quaderförmigen Packungen 10, insbesondere Kaffee-Packungen. Diese werden von einer Verpackungs- bzw. Füllmaschine kommend in einer fortlaufenden Reihe 11 auf einem Förderer 12 transportiert. Bei dem dargestellten Ausführungsbeispiel sind die Packungen 10 innerhalb der Reihe 11 mit geringen Abständen voneinander angeordnet. Alternativ können die Packungen 10 in Dichtlage innerhalb der Reihe 11 gefördert werden. Als Förderer 12 kommt vorzugsweise ein ständig umlaufendes Förderband in Betracht.

Die Packungen 10 gelangen in den Bereich einer Wägestation 13. Hier werden jeweils einzelne Prüfpackungen 14 aus der Reihe 11 heraus-und einer Waage 15 (Präzisionswaage) zugeführt. Auf dieser wird das Gewicht der Prüfpackung 14 durch Wägen festgestellt. Im Anschluß daran wird die Prüfpackung 14 in den Förderfluß, also in die Reihe 11 zurücktransportiert.

Der quergerichtete Transport der Prüfpackung 14 zur Waage 15 und zurück zum Förderer 12 erfolgt durch einen in beiden Richtungen wirkenden Schieber 16. Dieser ist im vorliegenden Fall durch einen Druckmittelzylinder 17 quer zur Förderrichtung der Packungen 10 (Pfeil 18) hin- und herbewegbar.

Am freien Ende einer Kolbenstange 19 des Druckmittelzylinders 17 ist bei dem vorliegenden Ausführungsbeispiel unmittelbar ein U-Halter 20 zur Aufnahme jeweils einer Prüfpackung 14 angebracht. Dieser U-Halter 20 ist so bemessen, daß dessen nach unten weisende Schenkel 21, 22 zu beiden Seiten der Packungen 10 der Reihe 11 sich erstrecken. Druckmittelzylinder 17, Kolbenstange 19 und U-Halter 20 sind so gelagert, daß letzterer oberhalb der Reihe 11 der Packungen 10 gehalten ist. Fig. 1 und 2 zeigen insoweit die Ausgangsstellung, in der die Packungen 10 ständig zwischen den Schenkeln 21 und 22 des U-Halters 20 hindurchgefördert werden.

Für den Quertransport einer Prüfpackung 14 wird der U-Halter entsprechend durch Einfahren der Kolbenstange 19 bewegt. Die Prüfpackung 14 wird dabei sowohl in der einen wie auch in der anderen Förderrichtung mitgenommen. Die Schenkel 21 bzw. 22 liegen dabei an einer von zwei einander gegenüberliegenden Seitenflächen 23, 24 der Prüfpackung 14 an.

Die Prüfpackung 14 ist am Schieber, nämlich im U-Halter 20, festklemmbar. Zu diesem Zweck sind an den Schenkeln 21, 22 des U-Halters 20 Klemmbacken 25, 26 angebracht. Diese sind als nach innen, nämlich zur Prüfpackung 14 vorstehende, etwa ballige Erhöhungen ausgebildet. Bei der gezeigten Ausführung ist die eine Klemmbacke 25 feststehend angeordnet, während die andere Klemmbacke 26 gegen die Seitenfläche 24 bewegbar ist, nämlich durch einen Druckmittelzylinder 27. Während des Hin- und Rücktransports wird die Prüfpackung 14 mit Hilfe der Klemmbacken 25, 26 im U-Halter 20 fixiert.

Für die Durchführung der Förderbewegungen der Prüfpackung 14 werden besondere Maßnahmen im Bereich des Transports der Packungen 10 durchgeführt. Die Reihe 11 wird momentan angehalten, und zwar bei weiterlaufendem Förderer 12. Eine in Transportrichtung der Prüfpackung 14 folgende Packung 10a der Reihe 11 wird auf dem Förderer 12 angehalten, im vorliegenden Fall durch Festklemmen an einer feststehenden Seitenführung 28 des Förderers 12. Zu diesem Zweck ist im Bereich einer gegenüberliegenden Seitenführung 29 ein Druckmittelzylinder 30 angebracht, dessen Kolbenstange mit einer Druckbacke 31 ausgestattet ist. Diese wird gegen die zugekehrte Seitenfläche 23 der Packung 10a gefahren. Diese wiederum wird dadurch an der gegenüberliegenden Seitenführung 28 festgeklemmt. Die nachfolgenden Packungen 10 laufen gegen diese Packung 10a und werden so fixiert.

Die in Transportrichtung vor der Packung 10a liegende Prüfpackung 14 sowie die weiteren Packungen 10 werden währenddessen durch den Förderer 12 weitertransportiert. Wenn die Prüfpackung in den Bereich des Schiebers 16 gelangt, nämlich zwischen die Schenkel 21, 22 des U-Halters, wird sie durch die Klemmbacken 25, 26 innerhalb des U-Halters 20 festgehalten. Nunmehr kann die Querförderung der Prüfpackung 14 mit dem Schieber 16 stattfinden. Die Sperre im Bereich der Packung 10a wird sodann aufgehoben, und die Packungen 10 bzw. die Reihe 11 können weitergefördert werden. Zur Übergabe der Prüfpackung an die Waage 15.werden die Klemmbacken 25, 26 geöffnet, so daß die Prüfpackung 14 vom Schieber 16 freikommt. Nach Durchführung der Wägung wird die Prüfpackung 14 erneut durch den Schieber 16 bzw. den U-Halter 20 aufgenommen und durch die Klemmbacken 25, 26 in der beschriebenen Weise fixiert. Die Prüfpackung 14 wird sodann durch entsprechende Gegenbewegung des Schiebers 16 auf den Förderer 12 zurückgegeben. Zu diesem Zweck wird erneut die Reihe 11 mit den Packungen 10 in der beschriebenen Weise angehalten, so daß eine ausreichende Lükke für die Wiedereinführung der Prüfpackung 14 auf dem Förderer 12 entsteht. Nach Freigabe der Prüfpackung auf dem Förderer wird der Transport fortgesetzt. Der Schieber 16 bzw. der U-Halter 20 bleiben in der Ausgangsposition entsprechend Fig. 1 und 2, bis durch entsprechende Steuerung die nächstfolgende Kontrollwägung ausgelöst wird.

Besondere Maßnahmen sind im Bereich der Übergabe der Prüfpackung 14 an die Waage 15 vorgesehen.

Die Prüfpackung 14 wird durch den Schieber 16 auf einem Zwischenhalter 32 abgesetzt. Dieser ist plattenförmig ausgebildet mit einer oberseitigen Lagerfläche 33 zur Aufnahme der Prüfpackung 14. Der Zwischenhalter 32 ist auf-und abbewegbar oberhalb der Waage 15 gelagert. Eine Vertikalführung hierfür ist in den Zeichnungen aus Gründen der Vereinfachung nicht dargestellt. Zur Durchführung der Auf-und Abbewegungen dient ein Druckmittelzylinder 34, dessen Kolbenstange 35 seitlich mit dem Zwischenhalter 32 verbunden ist.

Der Zwischenhalter 32 befindet sich in Ausgangsstellung etwa in Höhe des Förderers 12, so daß wie beim vorliegenden Ausführungsbeispiel - eine unmittelbare Übergabe möglich ist. Zweckmäßigerweise erstreckt sich die Lagerfläche 33 dabei geringfügig unterhalb der Transportebene des Förderers 12, so daß eine verkantungsfreie Überführung der Prüfpackung 14 möglich ist. Diese wird in einer Position exakt oberhalb der Waage 15 auf dem Zwischenhalter 32 abgesetzt und mit diesem nach Freigabe durch den Schieber 16 der Waage 15 durch Abwärtsbewegung zugeführt.

Die Waage 15 ist für die Automatisierung der geschilderten Vorgänge ebenfalls in besonderer Weise ausgebildet. Auf einem Waagendeckel 36, der von Haus aus zur Aufnahme des zu wägenden Gutes bestimmt ist, sind besondere Halter in Gestalt von nach oben ragenden Tragstiften 37 angeordnet. Bei dem vorliegenden Ausführungsbeispiel sind vier derartige Tragstifte in gleichen Abständen voneinander auf dem Waagendeckel 36 befestigt. Die Prüfpackung 14 wird auf den oberen, freien Enden der Tragstifte 37 zur Durchführung der Wägung abgesetzt. Zur Übergabe der Prüfpackung 14 an die Waage 15 durch den Zwischenhalter 32 ist dieser mit Ausnehmungen in Gestalt von Bohrungen 38 ausgerüstet. Diese befinden sich in der Vertikalachse der Tragstifte 37, so daß bei entsprechender Abwärtsbewegung des Zwischenhalters 32 die Tragstifte 37 durch die entsprechend dimensionierten Bohrungen 38 hindurchtreten. Infolge dieser Relativbewegung wird die Prüfpackung 14 bei fortgesetzter Absenkbewegung des Zwischenhalters 32 von den Tragstiften 37 übernommen und dabei zugleich von der Lagerfläche 33 abgehoben. In der Endstellung, in der die Wägung durchgeführt wird (Fig. 4), ruht die Prüfpackung 14 frei auf den Tragstiften 37. Infolge der präzisen Relativstellung und der völlig erschütterungsfreien, selbsttätigen bzw. mechanisierten Übergabe der Prüfpackung 14 an die Waage 15 kann nunmehr eine sehr exakte Wägung ausgeführt werden.

Die Abmessungen der Tragstifte 37 einerseits und der Bohrungen 38 andererseits sowie die Bewegungsamplitude des Zwischenhalters 32 sind so aufeinander abgestimmt, daß in der unteren Endstellung des Zwischenhalters 32 nach Übergabe der Prüfpackung 14 an die Tragstifte 37 der Zwischenhalter 32 ohne Berührung mit der Prüfpackung 14, den Tragstiften 37 oder dem Waagendeckel 36 gehalten ist. Die Wagung kann somit ohne entsprechende Beeinflussung ausgeführt werden.

Der Waagendeckel 36 besteht hier aus einem aufrechten Zylinderstück 39 und einer auf diesem angeordneten Tragplatte 40. Letztere dient zur Aufnahme der Tragstifte 37. Die Anordnung derselben ist so getroffen, daß sie überwiegend innerhalb des durch das Zylinderstück 39 beschriebenen Kreises liegen. Dadurch ergibt sich eine statisch einwandfreie, genaue Übertragung der auf die Tragstifte 37 einwirkenden Belastung an die Waage 15.

Nach Durchführung der Wägung wird die Prüfpackung 14 durch Aufwärtsbewegung des Zwischenhalters 32 von den Tragstiften 37 abgehoben und in den Bereich des Schiebers 16 bzw. des U-Halters zurückgefördert. Die Aufnahme der Prüfpackung 14 durch den U-Halter 20 erfolgt in der beschriebenen Weise. Bei der Rückführung der Prüfpackung 14 zum Förderer 12 gleitet diese auf dem Zwischenhalter 32 bzw. der Lagerfläche 33. Während dieser Phase wird der Zwischenhalter 32 zweckmäßigerweise auf einem höheren Niveau fixiert, derart, daß sich die Lagerfläche 33 geringfügig oberhalb der Ebene des Förderers 12 erstreckt, um eine verkantungsfreie Rückführung der Prüfpackung 14 zu gewährleisten. Anstelle des entsprechend bemessenen Zwischenhalters 32 können zur Überführung der Prüfpackungen 14 zwischen Förderer 12 und Zwischenhalter 32 andere, gesonderte, insbesondere bewegbare Übertragungsorgane (Übertragungswippe) angeordnet sein.

Den einzelnen Aggregaten der Vorrichtung sind geeignete Steuereinrichtungen zugeordnet, z. B. Lichtschranken, Mikroschalter etc., die durch entsprechende Relativanordnung den Bewegungsablauf in der beschriebenen Folge steuern.

## Patentansprüche

1. Vorrichtung zur Durchführung stichprobenartiger Kontrollwägungen gefüllter Packungen, insbesondere Kaffee-Packungen (10, 10a), die auf einem Förderer (12) in fortlaufender Reihe (11) transportiert werden, mit Einrichtungen zur Entnahme jeweils einer Prüfpackung (14) aus dem Transportfluß, zum Aufsetzen derselben auf eine (Kontroll)-Waage (15) und zum Rückführen der Prüfpackung (14) in den Transportfluß nach der Wägung, gekennzeichnet durch einen quer zur Förderrichtung (Pfeil 18) der Reihe (11) der Packungen (10, 10a) hin- und herbewegbaren Schieber (16) mit Halteorganen (Klemmbacken 25, 26), die zum Festhalten der Prüfpackung (14) an deren gegenüberliegenden Seitenflächen (23, 24) anlegbar sind und zwischen denen bei nicht angelegten Halteorganen (Klemmbacken 25, 26) die Packungen (10, 10a) hindurchförderbar sind, sowie durch ein Einrichtung (Seitenführung 28 ; Druckbacke 31) zum Fixieren der auf die Prüfpackung (14) folgenden Packung (10a) der Reihe (11) bei laufendem Förderer (12).

2. Vorrichtung nach Anspruch 1, dadurch gekennzeichnet, daß die Halteorgane (Klemmbacken 25, 26) an nach unten weisenden Schenkeln (21, 22) eines U-Halters (20) des Schiebers (16) angeordnet sind.

3. Vorrichtung nach Anspruch 1 oder 2, dadurch gekennzeichnet, daß die Halteorgane als Klemmbacken (25, 26) ausgebildet sind.

4. Vorrichtung nach Anspruch 3, dadurch gekennzeichnet, daß die Klemmbacken (25, 26) an den der Prüfpackung (14) zugekehrten Innenseiten der Schenkel (21, 22) angeordnet und vorzugsweise ballig ausgebildet sind, wobei wenigstens eine der Klemmbacken (25, 26) verschiebbar ist.

5. Vorrichtung nach einem der Ansprüche 1 bis 4, dadurch gekennzeichnet, daß in Förderrichtung (Pfeil 18) der Packungen (10, 10a) mit Abstand vor dem Schieber (16) eine Druckbacke (31) oder dergleichen angeordnet ist, die die Packung (10a) zur Fixierung gegen einen ortsfesten Anschlag (Seitenführung 28) drückt.

6. Vorrichtung nach Anspruch 5, dadurch gekennzeichnet, daß der ortsfeste Anschlag durch eine auf der der Druckbacke (31) gegenüberliegenden Seite des Förderers (12) sich erstreckende, feststehende Seitenführung (28) gebildet ist.

7. Vorrichtung nach einem der Ansprüche 1 bis 6, dadurch gekennzeichnet, daß die vom Förderer (12) abgezogene Prüfpackung (14) auf einem Zwischenhalter (32) aufschiebbar und durch diesen der Waage (15) zuführbar ist.

8. Vorrichtung nach Anspruch 7, dadurch gekennzeichnet, daß der (plattenförmige) Zwischenhalter (32) der Höhe nach und/oder horizontal verschiebbar ist, insbesondere durch Druckmittelzylinder (34).

9. Vorrichtung nach Anspruch 7 oder 8, dadurch gekennzeichnet, daß eine oberseitige Lagerfläche. (33) des Zwischenhalters (32) zur Aufnahme der Prüfpackung (14) in eine Stellung geringfügig unterhalb der Oberfläche des Förderers (12) bewegbar ist, wobei der Zwischenhalter (32) sich bis unmittelbar an den Förderer (12) erstreckt.

10. Vorrichtung nach Anspruch 8 oder 9, dadurch gekennzeichnet, daß die Prüfpackung (14) durch Abwärtsbewegung des Zwischenhalters (32) der Waage (15) zuführbar und durch Abheben von dem Zwischenhalter (32) auf die Waage (15) aufsetzbar ist.

11. Vorrichtung nach einem der Ansprüche 1 bis 10, dadurch gekennzeichnet, daß die Waage (15) bzw. ein Waagedeckel (36) derselben mit nach oben gerichteten Vorsprüngen, insbesondere Tragstiften (37), Tragbolzen od. dgl., zur Aufnahme der Prüfpackung (14) durch Absetzen auf diesen versehen ist.

12. Vorrichtung nach Anspruch 11, dadurch gekennzeichnet, daß der Zwischenhalter (32) mit Ausnehmungen insbesondere Bohrungen (38) in einem zur Stellung der Tragstifte (37) passenden Bereich versehen ist, wobei die Bohrungen (38) so bemessen und angeordnet sind, daß die Tragstifte (37) bei abgesektem Zwischenhalter (32) durch die Bohrungen (38) desselben hindurchzutreten vermögen unter Abheben der Prüfpackung (14) von dem Zwischenhalter (32).

13. Vorrichtung nach Anspruch 12, dadurch gekennzeichnet, daß der Zwischenhalter (32) in der unteren Endstellung ohne Berührung mit der Waage (15) bzw. den Tragstiften (37) sowie der Prüfpackung (14) gehalten ist.

## Claims

1. Apparatus for performing spot check-like control weighing operations on filled packs, particularly packs of coffee (10, 10a), which are conveyed in a continuous row (11) on a conveyor (12), with devices for in each case removing one test pack (14) from the conveyed flow, for placing the. same on a control balance (15) and for returning the test pack (14) to the conveyed flow after weighing, characterized by a slide (16) recip- rocable at right angles to the conveying direction (arrow 18) of the row (11) of packs (10, 10a) having holding members (clamping jaws 25, 26), which can be applied to the facing lateral surfaces (23, 24) of the test pack (14) for securing the same and between which the packs (10, 10a) can be conveyed when the holding members (clamping jaws 25, 26) are not applied, as well as by a device (lateral guide 28 ; pressure jaw 31) for fixing the pack (10a) of the row (11) following the test pack (14) with the conveyor (12) running.

2. Apparatus according to claim 1, characterized in that the holding members (clamping jaws 25, 26) are arranged on downwardly pointing legs (21, 22) of a U-holder (20) of the slide (16).

3. Apparatus according to claim 1 or 2, characterized in that the holding members are constructed as clamping jaws (25, 26).

4. Apparatus according to claim 3, characterized in that the clamping jaws (25, 26) are arranged on the insides of legs (21, 22) facing the test pack (14) and are preferably constructed in a convex manner, at least one of the clamping jaws (25, 26) being movable.

5. Apparatus according to one of the claims 1 to 4, characterized in that a pressure jaw (31) or the like, which presses the pack (10a) for fixing purposes against a fixed stop (lateral guide 28) is arranged in spaced manner upstream of the slide (16) in the conveying direction (arrow 18) of the packs (10, 10a).

6. Apparatus according to claim 5, characterized in that the fixed stop is formed by a fixed lateral guide (28) extending on the side of conveyor (12) facing the pressure jaw (31).

7. Apparatus according to one of the claims 1 to 6, characterized in that the test pack (14) removed from the conveyor (12) can be placed on an intermediate holder (32) and fed by the latter to the balance (15).

8. Apparatus according to claim 7, characterized in that the (plate-like) intermediate holder (32) is vertically and/or horizontally displaceable, particularly by pressure cylinders (34).

9. Apparatus according to claim 7 or 8, characterized in that a top bearing surface (33) of the intermediate holder (32) is movable for receiving the test pack (14) in a position just below the surface of the conveyor (12), the intermediate holder (32) extending directly up to the conveyor (12).

10. Apparatus according to claim 8 or 9, characterized in that the test pack (14) can be supplied to the balance (15) by a downward movement of the intermediate holder (32) and can be placed on the balance (15) by raising the intermediate holder (32).

11. Apparatus according to one of the claims 1 to 10, characterized in that the balance (15) or a balance cover (36) thereof is provided with upwardly directed projections, particularly support pins (37), support bolts or the like for receiving the test pack (14) by depositing thereon.

12. Apparatus according to claim 11, characterized in that the intermediate holder (32) is provided with recesses, particularly bores (38) in an area appropriate for the position of the support pins (37), the bores (38) being so dimensioned and arranged that the support pins (37), with the intermediate holder (32) lowered, are able to pass through bores (38) therein, whilst raising the test pack (14) from the intermediate holder (32).

13. Apparatus according to claim 12, characterized in that the intermediate holder (32) is held in the lower end position without contact with the balance (15) or the support pins (37), as well as the test pack (14).

## Revendications

1. Appareil pour effectuer des pesées de contrôle sur des échantillons pris au hasard d'emballages remplis, en particulier d'emballages de café (10, 10a), qui sont transportés sur un transporteur (12) en une rangée continue (11), comprenant des dispositifs pour le prélèvement de chaque fois un emballage d'examen (14) à partir du flux de transport, pour le dépôt de celui-ci sur une balance (de contrôle) (15) et pour le retour de l'emballage d'examen (14) dans le flux de transport, après la pesée, caractérisé par un poussoir (16) qui est déplaçable en va-et-vient transversalement au sens de transport (flèche 18) de la rangée (11) des emballages (10. 10a) et qui présente des organes de retenue (mâchoires de serrage 25, 26), qui, pour la fixation de l'emballage d'examen (14); peuvent être appliqués sur des faces latérales opposées (23, 24) de ce dernier et entre lesquels les emballages (10, 10a) peuvent être avancés lorsque les organes de retenue (mâchoires de serrage 25, 26) ne sont pas appliqués, ainsi que par un dispositif (guidage latéral 28; patin de pression 31) pour fixer l'emballage (10a) de la rangée (11) qui suit l'emballage d'examen (14), alors que le transporteur (12) est en marche.

2. Appareil suivant la revendication 1, caractérisé en ce que les organes de retenue (mâchoires de serrage 25, 26) sont agencés sur des branches (21, 22) dirigées vers le bas d'un support en U (20) du poussoir (16).

3. Appareil suivant l'une des revendications 1 et 2, caractérisé en ce que les organes de retenue sont façonnés sous la forme de mâchoires de serrage (25, 26).

4. Appareil suivant la revendication 3, caractérisé en ce que les mâchoires de serrage (25, 26) sont agencées sur les côtés internes, adjacents de l'emballage d'examen (14), des branches (21, 22) et en ce qu'elles sont façonnées de préférence sous une forme bombée, au moins une des mâchoires de serrage (25, 26) étant déplaçable.

5. Appareil suivant l'une des revendications 1 à 4, caractérisé en ce que, dans le sens d'avancement (flèche 18) des emballages (10, 10a),. est agencé à une certaine distance avant le poussoir (16) un patin de pression (31) ou élément analogue qui presse l'emballage (10a) contre une butée fixe (guidage latéral 28) pour le fixer.

6. Appareil suivant la revendication 5, caractérisé en ce que la butée fixe est formée par un guidage latéral stationnaire (28) qui s'étend sur le côté, opposé au patin de pression (31 du transporteur (12).

7. Appareil suivant l'une des revendications 1 à 6, caractérisé en ce que l'emballage d'examen (14) prélevé du transporteur (12) peut être poussé sur un support intermédiaire (32) et amené par celui-ci à la balance (15).

8. Appareil suivant la revendication 7, caractérisé en ce que le support intermédiaire (32) formé de plaque est déplaçable en hauteur et/ou horizontalement. en particulier par des vérins à agent sous pression (34).

9. Appareil suivant l'une des revendications 7 et 8, caractérisé en ce qu'une face de support (33) du côté supérieur du support intermédiaire (32), destinée à recevoir l'emballage d'examen (14) est déplaçable dans une position située faiblement en-dessous de la surface du transporteur (12), le support intermédiaire (32) s'étendant jusque directement contre le transporteur (12).

10. Appareil suivant l'une des revendications 8 et 9. caractérisé en ce que l'emballage d'examen (14) peut être amené à la balance (15) par un mouvement vers le bas du support intermédiaire (32) et en ce qu'il peut être déposé sur la balance (15) par soulèvement à partir du support intermédiaire (32).

11. Appareil suivant l'une des revendications 1 à 10, caractérisé en ce que la balance (15) ou respectivement un plateau (36) de celle-ci présente des saillies dirigées vers le haut, en particulier des tiges de support (37), des axes de support ou des éléments analogues, pour recevoir l'emballage d'examen (14) par dépôt sur ceux-ci.

12. Appareil suivant la revendication 11, caractérisé en ce que le support intermédiaire (32) présente des évidements, en particulier des alésages (38), dans une zone adaptée à la position des tiges de support (37), les alésages (38) étant mesurés et agencés de façon que les tiges de support (37) soient capables de passer à travers les alésages (38) du support intermédiaire (32), lorsque celui-ci est abaissé, avec soulèvement de l'emballage d'examen (14) à partir du support intermédiaire (32).

13. Appareil suivant la revendication 12, caractérisé en ce que le support intermédiaire (32) est maintenu dans la position extrême inférieure, sans contact avec la balance (15) et respectivement les tiges de support (37) ainsi que l'emballage d'examen (14).
